# EUROPÄISCHE PATENTSCHRIFT

(11) **EP 2 091 110 B1**
(45) Veröffentlichungstag und Bekanntmachung des Hinweises auf die Patenterteilung: **21.10.2015**
(21) Anmeldenummer: 09001274.1
(22) Anmeldetag: 30.01.2009
(51) Int. Cl.: H01R 13/6464, H01R 13/6467

(54) **Elektrischer Steckverbinder**
Electric plug connector
Connecteur à fiches électrique

(30) Priorität: 15.02.2008 DE 202008002209 U
(43) Veröffentlichungstag der Anmeldung: 19.08.2009
(73) Patentinhaber: CCS Technology, Inc., Wilmington, DE 19803 (US)
(72) Erfinder: Shi-Gramatke, Ying, Dipl.-Ing., 13053 Berlin (DE)
(74) Vertreter: Sturm, Christoph

(56) Entgegenhaltungen:
- EP-A2- 0 982 815
- EP-A2- 1 596 478
- US-A- 6 089 923
- US-A1- 2004 092 170

## Beschreibung

Die Erfindung betrifft einen elektrischen Steckverbinder nach dem Oberbegriff des Anspruchs 1.

Aus der EP 0 558 225 B2 ist ein elektrischer Steckverbinder mit einem Gehäuse und einer im Gehäuse positionierten Verbindungseinrichtung bekannt, wobei die Verbindungseinrichtung mehrere im Wesentlichen parallel zueinander verlaufende, elektrische Leiter umfasst, die einen elektrischen Leitungsweg zwischen Eingangsanschlüssen und Ausgangsanschlüssen der Verbindungseinrichtung bilden.

Zur Minimierung von Nahnebensprechen zwischen den elektrischen Leitern ist es aus der EP 0 558 225 B2 bereits bekannt, zumindest einige benachbarte elektrische Leiter ohne elektrischen Kontakt zwischen denselben zu überkreuzen. Hiermit kann in gewissem Umfang bereits Nahnebensprechen minimiert werden. Jedoch insbesondere dann, wenn der von den elektrischen Leitern bereitgestellte elektrische Leitungsweg zwischen den Eingangsanschlüssen und den Ausgangsanschlüssen der Verbindungseinrichtung kurz ist und/oder wenn Datensignale mit hohen Übertragungsfrequenzen von mehr als 500 MHz übertragen werden sollen, ist die hierdurch erzielbare Minimierung des Nahnebensprechens nicht ausreichend.

EP 1596478 offenbart einen elektrischen Steckverbinder mit den Merkmalen des Oberbegriffs des Anspruchs 1.

Der hier vorliegenden Erfindung liegt das Problem zu Grunde, einen hinsichtlich der erzielbaren Minimierung von Nahnebensprechen verbesserten elektrischen Steckverbinder zu schaffen.

Dieses Problem wird durch einen elektrischen Steckverbinder gemäß Anspruch 1 gelöst. Erfindungsgemäß ist der elektrischen Steckverbinder dadurch gekennzeichnet, dass a) zwischen dem ersten Leitungspaar und dem zweiten Leitungspaar eine Nahnebensprechkompensation derart aufgebaut ist, dass zumindest vor der Überkreuzung der Leiter des zweiten Leitungspaars im Bereich von freien Enden derselben einerseits zwischen den hinlaufenden Leiter des ersten Leitungspaars und den rücklaufenden Leiter des zweiten Leitungspaars eine Kapazität und andererseits zwischen den rücklaufenden Leiter des ersten Leitungspaars und den hinlaufenden Leiter des zweiten Leitungspaars eine Kapazität geschaltet ist; b) zwischen dem ersten Leitungspaar und dem dritten Leitungspaar eine Nahnebensprechkompensation derart aufgebaut ist, dass zumindest vor der Überkreuzung der Leiter des dritten Leitungspaars zwischen den hinlaufenden Leiter des ersten Leitungspaars und den hinlaufenden Leiter des dritten Leitungspaars im Bereich von freien Enden derselben eine Kapazität und nach der Überkreuzung der Leiter des dritten Leitungspaars zwischen den hinlaufenden Leiter des ersten Leitungspaars und den rücklaufenden Leiter des dritten Leitungspaars eine Kapazität geschaltet ist; c) zwischen dem ersten Leitungspaar und dem vierten Leitungspaar eine Nahnebensprechkompensation derart aufgebaut ist, dass zumindest vor der Überkreuzung der Leiter des vierten Leitungspaars zwischen den hinlaufenden Leiter des ersten Leitungspaars und den rücklaufenden Leiter des vierten Leitungspaars im Bereich von freien Enden derselben eine Kapazität und nach der Überkreuzung der Leiter des vierten Leitungspaars zwischen den rücklaufenden Leiter des ersten Leitungspaars und den rücklaufenden Leiter des vierten Leitungspaars eine Kapazität geschaltet ist.

Mit einem solchen elektrischen Steckverbinder kann insbesondere dann, wenn der elektrische Leitungsweg zwischen den Eingangsanschlüssen und den Ausgangsanschlüssen kurz ist und/oder wenn Datensignale mit hohen Übertragungsfrequenzen übertragen werden sollen, eine gute Minimierung des Nahnebensprechens erzielt werden.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, anhand der Zeichnung näher erläutert. In der Zeichnung zeigt:
- Fig. 1:: ein Ersatzschaltbild eines erfindungsgemäßen elektrischen Steckverbinders nach einem ersten Ausführungsbeispiel der Erfindung;
- Fig. 2:: ein Ersatzschaltbild eines erfindungsgemäßen elektrischen Steckverbinders nach einem zweiten Ausführungsbeispiel der Erfindung;
- Fig. 3:: ein Ersatzschaltbild eines erfindungsgemäßen elektrischen Steckverbinders nach einem dritten Ausführungsbeispiel der Erfindung;
- Fig. 4:: ein Ersatzschaltbild eines erfindungsgemäßen elektrischen Steckverbinders nach einem vierten Ausführungsbeispiel der Erfindung.

Die hier vorliegende Erfindung betrifft einen elektrischen Steckverbinder, nämlich eine Datenbuchse zur kontaktierenden Aufnahme mindestens eines Datensteckers. Der prinzipielle Aufbau eines solchen elektrischen Steckverbinders ist aus dem Stand der Technik, insbesondere der EP 0 558 225 B2, bekannt. So umfasst ein derartiger elektrischer Steckverbinder ein Gehäuse und eine im Gehäuse positionierte Verbindungseinrichtung, wobei die Verbindungseinrichtung mehrere im Wesentlichen parallel zueinander verlaufende, elektrische Leiter aufweist.

Fig. 1 zeigt schematisiert ein Ersatzschaltbild eines erfindungsgemäßen elektrischen Steckverbinders nach einem ersten Ausführungsbeispiel der Erfindung im Bereich der im Wesentlichen parallel zueinander verlaufenden, elektrischen Leiter der im Gehäuse positionierten Verbindungseinrichtung, wobei gemäß Fig. 1 die Verbindungseinrichtung insgesamt acht elektrische Leiter 1, 2, 3, 4, 5, 6, 7 und 8 umfasst. Die elektrischen Leiter 1 bis 8 bilden einen elektrischen Leitungsweg zwischen Eingangsanschlüssen 9 und Ausgangsanschlüssen 10 der Verbindungseinrichtung.

Die Leiter 1 bis 8 des Steckverbinders der Fig. 1 bilden insgesamt vier Leitungspaare, nämlich ein erstes Leitungspaar 11, ein zweites Leitungspaar 12, ein drittes Leitungspaar 13 und eine viertes Leitungspaar 14. Das erste Leitungspaar 11 wird von den Leitern 3 und 6 gebildet, wobei es sich beim Leiter 3 um den hinlaufenden Leiter und beim Leiter 6 um den rücklaufenden Leiter handelt. Das zweite Leitungspaar umfasst die Leiter 4 und 5, wobei es sich beim Leiter 4 um den hinlaufenden Leiter und beim Leiter 5 um den rücklaufenden Leiter des zweiten Leitungspaars handelt. Das dritte Leitungspaar 13 umfasst die Leiter 1 und 2 und das vierte Leitungspaar 14 die Leiter 7 und 8, wobei es sich bei den Leitern 2 und 8 jeweils um die hinlaufenden Leiter und bei den Leitern 1 und 7 jeweils um die rücklaufenden Leiter der entsprechenden Leitungspaare 13, 14 handelt.

Die hinlaufenden Leiter 2, 3, 4, 8 sind jeweils mit (+) und die rücklaufenden Leiter 1, 5, 6, 7 jeweils mit (-) gekennzeichnet.

Gemäß Fig. 1 sind einige benachbarte Leiter 1 und 2, 4 und 5 sowie 7 und 8, also die Leiter des zweiten Leitungspaars 12, des dritten Leitungspaars 13 und des vierten Leitungspaars 14, zur Minimierung von Nahnebensprechen zwischen den elektrischen Leitern ohne elektrischen Kontakt zwischen denselben überkreuzt, wobei die Überkreuzung der Leiter 4, 5 des zweiten Leitungspaars 12 durch die Bezugsziffer 15, die Überkreuzung der elektrischen Leiter 1, 2 des dritten Leitungspaars 13 durch die Bezugsziffer 16 und die Überkreuzung der Leiter 7, 8 des vierten Leitungspaars 14 durch die Bezugsziffer 17 gekennzeichnet sind. Durch diese Überkreuzung der benachbarten elektrischen Leiter 1 und 2, 4 und 5 sowie 7 und 8 kann bereits in gewissem Umfang eine Nahnebensprechkompensation realisiert werden.

Die Leiter 3, 6 des ersten Leitungspaars 11 sind nicht überkreuzt.

Beim erfindungsgemäßen elektrischen Steckverbinder ist gemäß Fig. 1 zwischen dem ersten Leitungspaar 11 und dem zweiten Leitungspaar 12 eine Nahnebensprechkompensation derart aufgebaut, dass vor der Überkreuzung 15 der Leiter 4 und 5 des zweiten Leitungspaars 12 im Bereich von freien Enden der Leiter 3, 4, 5 und 6 einerseits zwischen den hinlaufenden Leiter 3 des ersten Leitungspaars 11 und des rücklaufenden Leiter 5 des zweiten Leitungspaars 12 eine Kapazität C35 und andererseits zwischen den rücklaufenden Leiter 6 des ersten Leitungspaars und den hinlaufenden Leiter 4 des zweiten Leitungspaars 12 eine Kapazität C46 geschaltet ist.

Weiterhin ist beim erfindungsgemäßen elektrischen Steckverbinder gemäß Fig. 1 zwischen dem ersten Leitungspaar 11 und dem dritten Leitungspaar 13 eine Nahnebensprechkompensation derart aufgebaut, dass vor der Überkreuzung 16 der Leiter 1, 2 des dritten Leitungspaars 13 zwischen den hinlaufenden Leiter 3 des ersten Leitungspaars 11 und den hinlaufenden Leiter 2 des dritten Leitungspaars 13 im Bereich der freien Enden derselben eine Kapazität C23 und nach der Überkreuzung 16 der Leiter 1, 2 des dritten Leitungspaars 13 zwischen den hinlaufenden Leiter 3 des ersten Leitungspaars 11 und den rücklaufenden Leiter 1 des dritten Leitungspaars 13 eine Kapazität C13 geschaltet ist.

Ferner ist beim erfindungsgemäßen elektrischen Steckverbinder zwischen dem ersten Leitungspaar und dem vierten Leitungspaar 14 eine Nahnebensprechkompensation derart aufgebaut, dass vor der Überkreuzung 17 der Leiter 7, 8 des vierten Leitungspaars 14 zwischen den hinlaufenden Leiter 3 des ersten Leitungspaars 11 und den rücklaufenden Leiter 7 des vierten Leitungspaars 14 im Bereich von freien Enden derselben eine Kapazität C37 und nach der Überkreuzung 17 der Leiter 7, 8 des vierten Leitungspaars 14 zwischen den rücklaufenden Leiter 6 des ersten Leitungspaars 11 und den rücklaufenden Leiter 7 des vierten Leitungspaars 14 eine Kapazität C67 geschaltet ist.

Im Ausführungsbeispiel der Fig. 1 ist demnach zwischen dem ersten Leitungspaar 11 und dem dritten Leitungspaar 13 sowie zwischen dem ersten Leitungspaar 11 und dem vierten Leitungspaar 14 eine mehrstufige Kompensation für Nahnebensprechen aufgebaut. Bei den hierzu eingesetzten Kapazitäten C23, C13, C37 und C67 handelt es sich vorzugsweise um Plattenkondensatoren.

Ebenso handelt es sich bei den Kapazitäten C35 und C46, die zwischen die Leiter 3 und 5 bzw. 4 und 6 von erstem Leitungspaar 11 und zweiten Leitungspaar 12 geschaltet sind, jeweils vorzugsweise um Plattenkondensatoren.

Die Kapazitäten C13 und C67, die nach den Überkreuzungen 16, 17 und demnach im Bereich der Ausgangsanschlüsse 10 positioniert sind, sind jeweils über eine Stichleitung 18 an die entsprechenden Leiter 1 und 3 bzw. 6 und 7 angeschlossen. Das Anschließen der Kapazitäten C13 und C67 über die Stichleitungen 18 an die entsprechenden elektrischen Leiter dient der weiteren Reduzierung von Nahnebensprechen.

Fig. 2 zeigt eine vorteilhafte Weiterbildung des elektrischen Steckverbinders der Fig. 1, weshalb nachfolgend zur Vermeidung unnötiger Wiederholungen für gleiche Baugruppen gleiche Bezugsziffern verwendet werden und im Zusammenhang mit Fig. 2 nur die Details beschrieben werden, durch die sich das Ausführungsbeispiel der Fig. 2 vom Ausführungsbeispiel der Fig. 1 unterscheidet.

So ist im Ausführungsbeispiel der Fig. 2 die Nahnebensprechkompensation zwischen dem ersten Leitungspaar 11 und dem zweiten Leitungspaar 12 dadurch weitergebildet, dass nach der Überkreuzung 15 der elektrischen Leiter 4 und 5 des zweiten Leitungspaars 12 und damit im Bereich der Ausgangsanschlüsse 13 zwischen den hinlaufenden Leiter 3 des ersten Leitungspaars und den hinlaufenden Leiter 4 des zweiten Leitungspaars eine weitere Kapazität, nämlich die Kapazität CF34, geschaltet ist.

Ebenso ist zwischen den rücklaufenden Leiter 6 des ersten Leitungspaars 11 und den rücklaufenden Leiter 5 des zweiten Leitungspaars 12 nach der Überkreuzung 15 der Leiter 4 und 5 des zweiten Leitungspaars 12 und damit im Bereich der Ausgangsanschlüsse 10 zwischen dieselben eine weitere Kapazität, nämlich die Kapazität CF56, geschaltet. Bei den beiden Kapazitäten CF34 und CF56 handelt es sich jeweils um koppelnde Interdigitalkapazitäten bzw. sogenannte Fingerkapazitäten. Auch diese Kapazitäten CF34 und CF56 sind jeweils über eine Stichleitung 18 an die entsprechenden elektrischen Leiter 3 und 5 sowie 4 und 6 von erstem Leitungspaar 11 und zweitem Leitungspaar 12 angeschlossen.

Eine weitere vorteilhafte Weiterbildung des Ausführungsbeispiels der Fig. 1 zeigt Fig. 3, wobei auch für das Ausführungsbeispiel der Fig. 3 für gleiche Baugruppen gleiche Bezugsziffern verwendet werden und nur solche Details beschrieben werden, durch die sich das Ausführungsbeispiel der Fig. 3 vom Ausführungsbeispiel der Fig. 1 unterscheidet.

So ist beim Ausführungsbeispiel der Fig. 3 die Nahnebensprechkompensation zwischen dem ersten Leitungspaar 11 und dem vierten Leitungspaar 14 derart weitergebildet, dass nach der Überkreuzung 17 der Leiter 7, 8 des vierten Leitungspaars 14 und damit im Bereich der Ausgangsanschlüsse 10 zwischen den hinlaufenden Leiter 8 des vierten Leitungspaars 14 und den rücklaufenden Leiter 6 des ersten Leitungspaars 11 eine Kapazität C68 geschaltet ist, der als Plattenkondensator ausgebildet ist und über eine Stichleitung 18 an die Leiter 6, 8 angeschlossen ist. Weiterhin ist im Ausführungsbeispiel der Fig. 3 zur Nahnebensprechkompensation zwischen dem zweiten Leitungspaar 12 und dem dritten Leitungspaar 13 nach den Überkreuzungspunkten 15 und 16 der Leiter 3, 4 des zweiten Leitungspaars 12 und der Leiter 1, 2 des dritten Leitungspaars 13 zwischen den hinlaufenden Leiter 2 des dritten Leitungspaars 13 und den rücklaufenden Leiter 5 des zweiten Leitungspaars 12 eine Kapazität C25 geschaltet, der wiederum als Plattenkondensator ausgebildet ist und über eine Stichleitung 18 an die Leiter 2, 5 angeschlossen ist.

Das weitere Ausführungsbeispiel der Fig. 4 ist eine Kombination der Ausführungsbeispiele Fig. 2 und 3, dasselbe umfasst demnach sowohl die Kapazitäten CF34 und CF56 als auch die Kapazitäten C25 und C68, jeweils im Bereich der Ausgangsanschlüsse 10.

Mit allen Ausführungsbeispielen der Fig. 1 bis 4 des erfindungsgemäßen elektrischen Steckverbinders kann jeweils eine gute elektrische Performance für die Kompensation des Nahnebensprechens zwischen allen vier Leitungspaaren erreicht werden.

Durch die geringe Anzahl der benötigten Kapazitäten kann ein zuverlässiger und reproduzierbarer elektrischer Steckverbinder mit stabiler elektrischer Performance bereitgestellt werden. Durch die einfache Nahnebensprechkompensation kann ein kostengünstiger elektrischer Steckverbinder bereitgestellt werden.

Das erfindungsgemäße Prinzip eines elektrischen Steckverbinders kann für beliebige Geometrien von Kontaktfedern, die Bestandteil des elektrischen Leitungswegs der elektrischen Leiter sind, eingesetzt werden.

### Bezugszeichenliste

- 1: Leiter
- 2: Leiter
- 3: Leiter
- 4: Leiter
- 5: Leiter
- 6: Leiter
- 7: Leiter
- 8: Leiter
- 9: Eingangsanschluss
- 10: Ausgangsanschluss
- 11: erstes Leitungspaar
- 12: zweites Leitungspaar
- 13: drittes Leitungspaar
- 14: viertes Leitungspaar
- 15: Überkreuzung
- 16: Überkreuzung
- 17: Überkreuzung
- 18: Stichleitung

## Patentansprüche

1. Elektrischer Steckverbinder, nämlich Datenbuchse zur kontaktierenden Aufnahme mindestens eines Datensteckers, mit einem Gehäuse und einer im Gehäuse positionierten Verbindungseinrichtung, wobei die Verbindungseinrichtung mindestens acht im wesentlichen parallel zueinander verlaufende, elektrische Leiter (1-8) aufweist, die einen elektrischen Leitungsweg zwischen Eingangsanschlüssen (9) und Ausgangsanschlüssen (10) der Verbindungseinrichtung bilden, und wobei die beiden mittleren benachbarten elektrischen Leitern (4, 5), die ein zweites Leitungspaar (12) mit einem hinlaufenden und einem rücklaufenden Leiter bilden, und jeweils die beiden äußeren benachbarten elektrischen Leitern, die ein drittes (13) und ein viertes (14) Leitungspaar mit einem hinlaufenden und einem rücklaufenden Leiter bilden, zur Minimierung von Nahnebensprechen zwischen den elektrischen Leitern ohne elektrischen Kontakt zwischen denselben überkreuzt sind, wohingegen die zwischen den beiden überkreuzten mittleren benachbarten elektrischen Leitern (4, 5) und den beiden überkreuzten äußeren benachbarten elektrischen Leitern (1, 2, 7, 8) verlaufenden elektrischen Leiter (3, 6), die ein erstes Leitungspaar mit einem hinlaufenden und einem rücklaufenden Leiter bilden, überkreuzungsfrei sind, **dadurch gekennzeichnet, dass**:
a) zwischen dem ersten Leitungspaar (11) und dem zweiten Leitungspaar (12) eine Nahnebensprechkompensation derart aufgebaut ist, dass zumindest vor der Überkreuzung (15) der Leiter (4, 5) des zweiten Leitungspaars (12) im Bereich von freien Enden derselben einerseits zwischen den hinlaufenden Leiter (3) des ersten Leitungspaars (11) und den rücklaufenden Leiter (5) des zweiten Leitungspaars (12) eine Kapazität (C35) und andererseits zwischen den rücklaufenden Leiter (6) des ersten Leitungspaars (11) und den hinlaufenden Leiter (4) des zweiten Leitungspaars (12) eine Kapazität (C46) geschaltet ist;
b) zwischen dem ersten Leitungspaar (11) und dem dritten Leitungspaar (13) eine Nahnebensprechkompensation derart aufgebaut ist, dass zumindest vor der Überkreuzung (16) der Leiter (1, 2) des dritten Leitungspaars (13) zwischen den hinlaufenden Leiter (3) des ersten Leitungspaars (11) und den hinlaufenden Leiter (2) des dritten Leitungspaars (13) im Bereich von freien Enden derselben eine Kapazität (C23) und nach der Überkreuzung (16) der Leiter (1, 2) des dritten Leitungspaars (13) zwischen den hinlaufenden Leiter (3) des ersten Leitungspaars (11) und den rücklaufenden Leiter (1) des dritten Leitungspaars (13) eine Kapazität (C13) geschaltet ist;
c) zwischen dem ersten Leitungspaar (11) und dem vierten Leitungspaar (14) eine Nahnebensprechkompensation derart aufgebaut ist, dass zumindest vor der Überkreuzung (17) der Leiter (7, 8) des vierten Leitungspaars (14) zwischen den hinlaufenden Leiter (3) des ersten Leitungspaars (11) und den rücklaufenden Leiter (7) des vierten Leitungspaars (14) im Bereich von freien Enden derselben eine Kapazität (C37) und nach der Überkreuzung (17) der Leiter (7, 8) des vierten Leitungspaars (14) zwischen den rücklaufenden Leiter (6) des ersten Leitungspaars (11) und den rücklaufenden Leiter (7) des vierten Leitungspaars (14) eine Kapazität (C67) geschaltet ist.

2. Steckverbinder nach Anspruch 1, **dadurch gekennzeichnet, dass** die Nahnebensprechkompensation zwischen dem ersten Leitungspaar (11) und dem zweiten Leitungspaar (12) derart weitergebildet ist, dass nach der Überkreuzung (15) der Leiter (4, 5) des zweiten Leitungspaars (12) zwischen den hinlaufenden Leiter (3) des ersten Leitungspaars (11) und den hinlaufenden Leiter (4) des zweiten Leitungspaars (12) eine Kapazität (CF34) sowie zwischen den rücklaufenden Leiter (6) des ersten Leitungspaars (11) und den rücklaufenden Leiter (5) des zweiten Leitungspaars (12) eine Kapazität (CF56) geschaltet ist.

3. Steckverbinder nach Anspruch 1 oder 2, **dadurch gekennzeichnet, dass**
die Nahnebensprechkompensation zwischen dem ersten Leitungspaar (11) und dem vierten Leitungspaar (14) derart weitergebildet ist, dass nach der Überkreuzung (17) der Leiter (7, 8) des vierten Leitungspaars (14) zwischen den hinlaufenden Leiter (8) des vierten Leitungspaars (14) und den rücklaufenden Leiter (6) des ersten Leitungspaars (11) eine Kapazität (C68) geschaltet ist;
zur Nahnebensprechkompensation zwischen dem zweiten Leitungspaar (12) und dem dritten Leitungspaar (13) nach den Überkreuzungen (15, 16) der Leiter (3, 4) des zweiten Leitungspaars (12) und der Leiter (1, 2) des dritten Leitungspaars (13) zwischen den hinlaufenden Leiter (2) des dritten Leitungspaars (13) und den rücklaufenden Leiter (5) des zweiten Leitungspaars (12) eine Kapazität (C25) geschaltet ist.

4. Steckverbinder nach einem der Ansprüche 1 bis 3, **dadurch gekennzeichnet, dass** die nach den Überkreuzungen (15, 16, 17) zwischen Leiter geschalteten Kapazitäten (C13, C67, C25, C68, CF34, CF56) unter Ausbildung von Stichleitungen (18) an die jeweiligen Leiter angeschlossen sind.

5. Steckverbinder nach einem der Ansprüche 1 bis 4, **dadurch gekennzeichnet, dass** erste Kapazitäten (C23, C35, C46, C37, C13, C67, C25, C68) als Plattenkondensatoren und zweite Kapazitäten (CF34, CF56) als koppelnde Interdigitalkapazitäten ausgebildet sind.

## Claims

1. Electrical plug-type connector, namely data jack for accommodating, whilst making contact with, at least one data plug, with a housing and a connecting device positioned in the housing, the connecting device having at least eight electrical conductors (1-8), which run substantially parallel to one another and form an electrical line path between input connections (9) and output connections (10) of the connecting device, and the two central adjacent electrical conductors (4, 5), which form a second line pair (12) with an incoming conductor and an outgoing conductor, and in each case the two outer adjacent electrical conductors, which form a third (13) and a fourth (14) line pair with an incoming and an outgoing conductor, crossing over one another without any electrical contact between them so as to minimize near end crosstalk between the electrical conductors, whereas the electrical conductors (3, 6) which run between the two crossed-over central adjacent electrical conductors (4, 5) and the two crossed-over outer adjacent electrical conductors (1, 2, 7, 8) and form a first line pair with an incoming and an outgoing conductor, do not cross over one another, **characterized in that**:
a) near end crosstalk compensation is configured between the first line pair (11) and the second line pair (12) in such a way that, at least before the crossover point (15) of the conductors (4, 5) of the second line pair (12) in the region of free ends thereof, on the one hand a capacitance (C35) is connected between the incoming conductor (3) of the first line pair (11) and the outgoing conductor (5) of the second line pair (12) and, on the other hand, a capacitance (C46) is connected between the outgoing conductor (6) of the first line pair (11) and the incoming conductor (4) of the second line pair (12);
b) near end crosstalk compensation is configured between the first line pair (11) and the third line pair (13) in such a way that, at least before the crossover point (16) of the conductors (1, 2) of the third line pair (13), a capacitance (C23) is connected between the incoming conductor (3) of the first line pair (11) and the incoming conductor (2) of the third line pair (13) in the region of free ends thereof and, after the crossover point (16) of the conductors (1, 2) of the third line pair (13), a capacitance (C13) is connected between the incoming conductor (3) of the first line pair (11) and the outgoing conductor (1) of the third line pair (13);
c) near end crosstalk compensation is configured between the first line pair (11) and the fourth line pair (14) in such a way that, at least before the crossover point (17) of the conductors (7, 8) of the fourth line pair (14), a capacitance (C37) is connected between the incoming conductor (3) of the first line pair (11) and the outgoing conductor (7) of the fourth line pair (14) in the region of free ends thereof and, after the crossover point (17) of the conductors (7, 8) of the fourth line pair (14), a capacitance (C67) is connected between the outgoing conductor (6) of the first line pair (11) and the outgoing conductor (7) of the fourth line pair (14).

2. Plug-type connector according to Claim 1, **characterized in that** the near end crosstalk compensation between the first line pair (11) and the second line pair (12) is developed in such a way that, after the crossover point (15) of the conductors (4, 5) of the second line pair (12), a capacitance (CF34) is connected between the incoming conductor (3) of the first line pair (11) and the incoming conductor (4) of the second line pair (12) and a capacitance (CF56) is connected between the outgoing conductor (6) of the first line pair (11) and the outgoing conductor (5) of the second line pair (12).

3. Plug-type connector according to Claim 1 or 2, **characterized in that**
the near end crosstalk compensation between the first line pair (11) and the fourth line pair (14) is developed in such a way that, after the crossover point (17) of the conductors (7, 8) of the fourth line pair (14), a capacitance (C68) is connected between the incoming conductor (8) of the fourth line pair (14) and the outgoing conductor (6) of the first line pair (11);
for near end crosstalk compensation between the second line pair (12) and the third line pair (13), after the crossover points (15, 16) of the conductors (3, 4) of the second line pair (12) and the conductors (1, 2) of the third line pair (13), a capacitance (C25) is connected between the incoming conductor (2) of the third line pair (13) and the outgoing conductor (5) of the second line pair (12).

4. Plug-type connector according to one of Claims 1 to 3, **characterized in that** the capacitances (C13, C67, C25, C68, CF34, CF56), which are connected between conductors after the crossover points (15, 16, 17), are connected to the respective conductors so as to form spur lines (18).

5. Plug-type connector according to one of Claims 1 to 4, **characterized in that** first capacitances (C23, C35, C46, C37, C13, C67, C25, C68) are in the form of plate capacitors and second capacitances (CF34, CF56) are in the form of coupling interdigital capacitances.

## Revendications

1. Raccordement électrique enfichable, à savoir prise de données destinée à assurer le contact avec au moins une fiche de données, présentant un boîtier et un dispositif de liaison disposé dans le boîtier, le dispositif de liaison présentant au moins huit conducteurs électriques (1-8) s'étendant essentiellement en parallèle les uns aux autres et formant un parcours électriquement conducteur entre des bornes d'entrée (9) et des bornes de sortie (10) du dispositif de liaison, les deux conducteurs électriques centraux voisins (4, 5) qui forment une deuxième paire conductrice (12) avec un conducteur de départ et un conducteur de retour et les deux conducteurs électriques extérieurs voisins qui forment une troisième (13) et une quatrième (14) paire conductrice avec un conducteur de départ et un conducteur de retour sont croisés entre eux sans contact électrique en vue de minimiser la paradiaphonie entre les conducteurs électriques, les conducteurs électriques (3, 6) qui s'étendent entre les deux conducteurs électriques centraux voisins (4, 5) croisés et les deux conducteurs électriques extérieurs voisins (1, 2, 7, 8) croisés et qui forment une première paire conductrice avec un conducteur de départ et un conducteur de retour n'étant en revanche pas croisés,
**caractérisé en ce que**
a) une compensation de la paradiaphonie est établie entre la première paire conductrice (11) et la deuxième paire conductrice (12) par le fait qu'au moins avant le croisement (15) des conducteurs (4, 5) de la deuxième paire conductrice (12), au niveau des extrémités libres de ces derniers, d'une part une capacité (C35) est raccordée entre le conducteur de départ (3) de la première paire conductrice (11) et le conducteur de retour (5) de la deuxième paire conductrice (12) et d'autre part une capacité (C46) est raccordée entre le conducteur de retour (6) de la première paire conductrice (11) et le conducteur de départ (4) de la deuxième paire conductrice (12),
b) une compensation de la paradiaphonie est établie entre la première paire conductrice (11) et la troisième paire conductrice (13) par le fait qu'au moins avant le croisement (16) des conducteurs (1, 2) de la troisième paire conductrice (13), une capacité (C23) est raccordée entre le conducteur de départ (3) de la première paire conductrice (11) et le conducteur de départ (2) de la troisième paire conductrice (13) au niveau des extrémités libres de ces derniers et qu'après le croisement (16) des conducteurs (1, 2) de la troisième paire conductrice (13), une capacité (C13) est raccordée entre le conducteur de départ (3) de la première paire conductrice (11) et le conducteur de retour (1) de la troisième paire conductrice (13),
c) une compensation de la paradiaphonie est établie entre la première paire conductrice (11) et la quatrième paire conductrice (14) par le fait qu'au moins avant le croisement (17) des conducteurs (7, 8) de la quatrième paire conductrice (14), une capacité (C37) est raccordée entre le conducteur de départ (3) de la première paire conductrice (11) et le conducteur de retour (7) de la quatrième paire conductrice (14), au niveau des extrémités libres de ces derniers, et qu'après le croisement (17) des conducteurs (7, 8) de la quatrième paire conductrice (14), une capacité (C67) est raccordée entre le conducteur de retour (6) de la première paire conductrice (11) et le conducteur de retour (7) de la quatrième paire conductrice (14).

2. Raccordement selon la revendication 1, **caractérisé en ce que** la compensation de la paradiaphonie entre la première paire conductrice (11) et la deuxième paire conductrice (12) est en outre configurée de telle sorte qu'après le croisement (15) du conducteur (4, 5) de la deuxième paire conductrice (12), une capacité (CF34) est raccordée entre le conducteur de départ (3) de la première paire conductrice (11) et le conducteur de départ (4) de la deuxième paire conductrice (12) et une capacité (CF56) est raccordée entre le conducteur de retour (6) de la première paire conductrice (11) et le conducteur de retour (5) de la deuxième paire conductrice (12).

3. Raccordement selon les revendications 1 ou 2, **caractérisé en ce que**
la compensation de la paradiaphonie entre la première paire conductrice (11) et la quatrième paire conductrice (14) est en outre configurée de telle sorte qu'après le croisement (17) des conducteurs (7, 8) de la quatrième paire conductrice (14), une capacité (C68) est raccordée entre le conducteur de départ (8) de la quatrième paire conductrice (14) et le conducteur de retour (6) de la première paire conductrice (11) et **en ce que** pour la compensation de la paradiaphonie entre la deuxième paire conductrice (12) et la troisième paire conductrice (13), après les croisements (15, 16) des conducteurs (3, 4) de la deuxième paire conductrice (12) et des conducteurs (1, 2) de la troisième paire conductrice (13), une capacité (C25) est raccordée entre le conducteur de départ (2) de la troisième paire conductrice (13) et le conducteur de retour (5) de la deuxième paire conductrice (12).

4. Raccordement selon l'une des revendications 1 à 3, **caractérisé en ce que** les capacités (C13, C67, C25, C68, CF34, CF56) raccordées après les croisements (15, 16, 17) entre les conducteurs sont raccordées en formant des prélèvements conducteurs (18) sur les conducteurs concernés.

5. Raccordement selon l'une des revendications 1 à 4, **caractérisé en ce que** des premières capacités (C23, C35, C46, C37, C13, C67, C25, C68) sont configurées comme condensateurs à plaque et des deuxièmes capacités (CF34, CF56) comme capacités interdigitales de couplage.
